# EUROPÄISCHE PATENTSCHRIFT

(11) **EP 0 250 821 B1**
(45) Veröffentlichungstag und Bekanntmachung des Hinweises auf die Patenterteilung: **18.12.1991**
(21) Anmeldenummer: 87107106.4
(22) Anmeldetag: 16.05.1987
(51) Int. Cl.: H01J 31/12, H01J 29/46

(54) **Flache Bildwiedergabevorrichtung**
Flat display device
Dispositif de visualisation plat

(30) Priorität: 02.07.1986 DE 3622259
(43) Veröffentlichungstag der Anmeldung: 07.01.1988
(73) Patentinhaber: Nokia Unterhaltungselektronik (Deutschland) GmbH, D-7530 Pforzheim (DE)
(72) Erfinder: Tischer, Kurt-Manfred, D-7317 Wendlingen (DE); Mayer, Uwe, D-7312 Kirchheim/Teck (DE)

(56) Entgegenhaltungen:
- EP-A- 0 226 817
- US-A- 4 451 846
- US-A- 4 525 653
- PATENT ABSTRACTS OF JAPAN, Band 10, Nr. 24 (E-377)[2081], 30. Januar 1986; & JP-A-60 185 343 (MATSUSHITA DENKI SANGYO K.K.) 20-09-1985
- PATENT ABSTRACTS OF JAPAN, Band 10, Nr. 217 (E-423)[2273], 29. Juli 1986; & JP-A-61 54 139 (MATSUSHITA ELECTRIC IND. CO. LTD) (Kat. A) 18-03-1986
- PATENT ABSTRACTS OF JAPAN, Band 8, Nr. 277 (E-285)[1714], 18. Dezember 1984; & JP-A-59 146 138 (MATSUSHITA DENKI SANGYO K.K.) 21-08-1984

## Beschreibung

Die Erfindung bezieht sich auf eine flache Bildwiedergabevorrichtung gemäß dem Oberbegriff des Anspruchs 1 und auf ein Verfahren zu ihrem Betrieb.

Aus der Veröffentlichung "Der flache Fernsehbildschirm" in der Funkschau 1980, Heft 10, SS. 63 bis 66, Bild 2, ist eine derartige flache Bildwiedergabevorrichtung bekannt. Diese weist eine auf der Innenseite leuchtstoffbeschichtete und auf einem hohen positiven Potential liegende Frontplatte aus Glas, eine digital adressierbare vielschichtige Steueranordnung zur Formung und Modulation des Elektronenstromes, eine einen gleichmäßigen Elektronenstrom in Richtung der Steueranordnung sendende flächenhafte Kathode und eine rückwärtige Metallabkapselung auf, um die gesamte Anordnung unter Vakuum abzuschließen. Die Kathode ist dabei aus einer periodischen Anordnung von mit Oxid überzogenen Heizdrähten aufgebaut, in deren Nähe eine feldformende Gegenelektrode angeordnet ist. In einer Ebene zwischen dieser Gegenelektrode und den Heizdrähten ist eine periodische Anordnung von langgestreckten Feldformerelektroden vorhanden, die parallel zu den Heizfäden verlaufen.

Diese flächenhafte Kathode benötigt eine große Heizleistung, da die Kathode jederzeit die maximale Stromdichte für die Spitzenhelligkeit zu leisten hat, obwohl davon in der meisten Zeit nur ein Bruchteil benötigt wird. Diese statische Betriebsweise schadet den mit Oxid beschichteten Heizdrähten und läßt darüberhinaus keine lange Lebensdauer erwarten. Gleichzeitig wird der Strombedarf durch die aufwendige Steueranordnung noch erhöht, die nur eine geringe Durchlässigkeit für die Elektronen aufweist.

Der Erfindung liegt die Aufgabe zugrunde, für eine flache Bildwiedergabevorrichtung eine flächenhafte Kathode anzugeben, die eine geringere Leistung benötigt, eine gleichmäßige und hohe Helligkeit der Leuchtstoffschicht hervorbringt und eine einfache Steueranordnung zuläßt. Weiterhin soll ein Verfahren zum Betrieb der Bildwiedergabevorrichtung angegeben werden.

Die erste Aufgabe wird mit den im Anspruch 1 angegebenen Mitteln gelöst. Eine vorteilhafte Ausgestaltung ist in Anspruch 2 enthalten. Die zweite Aufgabe wird mit den im Anspruch 3 angegebenen Mitteln gelöst. Vorteilhafte Ausgestaltungen sind in den Ansprüchen 4 bis 11 enthalten.

Die Erfindung wird nun anhand von einem in den Figuren gezeigten Ausführungsbeispiel näher erläutert. Es zeigen:
- Fig. 1: einen senkrechten Schnitt durch die flache Bildwiedergabevorrichtung;
- Fig. 2: einen Ausschnitt der Bildwiedergabevorrichtung;
- Fig. 3: schematisch einen Teil der flächenhaften Kathode;
- Fig. 4: eine Schaltungsanordnung zum Betreiben der flächenhaften Kathode;
- Fig. 5: schematisch einen Teil der Kathode zur Darstellung der Stromentnahme;
- Fig. 6: ein Diagramm des zeilenweise entnommenen Stromes;
- Fig. 7: ein Diagramm der an den Segmenten anliegenden Spannungen und
- Fig. 8: ein Blockschaltbild für die Bereitstellung von Korrekturspannungen.

In Fig. 1 ist die flache Bildwiedergabevorrichtung in einem Schnitt dargestellt. Die gläserne Frontplatte 1 bildet mit der auf ihrer Rückseite angeordneten Wanne 2 ein geschlossenes Gehäuse, welches evakuiert ist. Auf der Innenseite der Frontplatte ist eine Beschichtung aus Leuchtstoff 3 vorhanden, wobei die einzelnen Bildpunkte nicht dargestellt sind. Mit Abstand von der Frontplatte 1 ist eine Steueranordnung 4 vorgesehen, auf die hier im einzelnen nicht eingegangen wird. Darauf folgt eine gelochte Anode 5, die die von der flächenhaften Kathode emittierten Elektronen in Richtung auf die Beschichtung aus Leuchtstoff 3 zieht. Auf der Innenseite eines isolierenden Trägers 10 ist eine segmentierte Gegenelektrode 6 aufgebracht. Davor sich die aus einer periodischen Anordnung aus mit Oxid beschichteten Heizdrähten 7 bestehende flächenhafte Kathode. Die Heizdrähte 7 werden durch Federn 8, die an einer isolierenden Befestigung 9 angebracht sind, gehalten. Die Heizdrähte 7 liegen alle in einer Ebene parallel zur Ebene der Gegenelektrode 6 und sie erstrecken sich parallel zu den auf der Frontplatte anzuzeigenden Zeilen. Die Segmente der Gegenelektrode 6 verlaufen senkrecht zur Längsausdehnung der Heizdrähte 7. Der Abstand der Heizdrähte 7 von der Anode 5 ist etwa ein- bis zehnmal so groß, wie ihr Abstand von der Gegenelektrode 6.

In Fig. 2 ist nur ein Teil der Bildwiedergabevorrichtung in einem Schnitt dargestellt. In dieser Darstellung verlaufen die Heizdrähte 7 senkrecht zur Zeichenebene und für die zwei Heizdrähte 7ʹ und 7ʺ sind Elektronenbahnen eingezeichnet.

Mit dem in Fig. 1 und 2 dargestellten Aufbau kann man eine flächenhafte Kathode für eine flache Bildwiedergabevorrichtung simulieren. Dazu sei angenommen, daß die segmentierte Gegenelektrode 6 auf einem Potential von etwa 5 Volt und die Anode 5 auf einem Potential von 10 bis 20 Volt liegt. Die Heizdrähte 7 liegen auf einem positiven Potential, welches den Elektronenfluß zur Anode verhindert. Durch eine zusätzlich angelegte Heizspannung fließt ein Strom durch die Heizdrähte 7, der sie auf eine Temperatur von etwa 650°C bringt. Bei dieser Temperatur emittiert das Oxid auf den Heizdrähten Elektronen. Wenn nun die Heizdrähte von der Heizspannung abgeschaltet und auf ein Potential von 0 Volt gelegt werden, wirken die positiven Potentiale an der Gegenelektrode 6 und an der Anode 5 und bewegen die emittierten Elektronen auf den schematisch in Fig. 2 für die Heizdrähte 7ʹ und 7ʺ eingezeichneten Bahnen. Hierbei fließt ein bestimmter Anteil der Elektronen über die Gegenelektrode ab, was aber keinen schädlichen Einfluß hat. Die Elektronen treten durch die Löcher in der Anode 5 und gelangen durch die Steueranordnung 4 auf die Beschichtung aus Leuchtstoff 3, die auf einem hohen positiven Potential liegt. In der Fig. 2 sind nach der Steueranordnung 4 nur noch in dem Bereich Elektronen vorhanden, der durch sie nicht gesperrt wurde und der einer darzustellenden Zeile entspricht.

Da das darzustellende Bild zeilenweise wiedergegeben wird, genügt es, wenn jeweils zwei benachbarte und zu der betreffenden Zeile gehörende Heizdrähte 7 auf das Potential von 0 Volt gelegt werden, wie dies in Fig. 2 gezeigt ist. Dabei überlappen sich die Elektronenbahnen im mittleren Bereich zwischen den zwei Heizdrähten und aus diesem Bereich werden durch die Steueranordnung 4 die Elektronen für jeweils eine Zeile ausgewählt. Da dieser Bereich relativ breit ist, können nacheinander für mehrere Zeilen Elektronen entnommen werden. Dies bedeutet, daß erheblich weniger Heizdrähte 7 als anzuzeigende Zeilen vorhanden sein müssen.

In Fig. 3 ist schematisch ein Teil der flächenhaften Kathode, der Anode 5 und der Gegenelektrode 6 in einem Schnitt senkrecht zu den Heizdrähten 7 dargestellt. Es sind sieben Heizdrähte 7 vorhanden, die mit n bis n+6 bezeichnet sind. An der Anode 5 liegt ein Potential von 10 bis 20 Volt und an der Gegenelektrode 6 eines von 5 Volt. Die Heizdrähte 7 mit der Bezeichnung n bis n+3 und n+6 liegen an einer Heizspannungsquelle U_{H}, so daß durch sie ein Strom fließt und sie aufheizt. Die emittierten Elektronen werden weder von der Anode 5 noch von der Gegenelektrode 6 bei den angegebenen Potentialen abgesaugt, da diese Heizdrähte zusätzlich auf einem positiven Potential liegen, das eine Spannungsquelle U (siehe Fig. 4) bereitstellt. Die Heizdrähte 7 mit der Bezeichnung n+4 und n+5 sind nicht bestromt und liegen auf einem Potential von 0 Volt. Dadurch werden von der Anode 5 und der Gegenelektrode 6 Elektronen angezogen, deren Bahnen innerhalb der Linien L4 bzw. L5 verlaufen. Es ist ersichtlich, daß die Anode 5 in einem Bereich A45 Elektronen empfängt, der in seinem mittleren Teilbereich A45ʹ eine erhöhte Elektronendichte aufweist. Aus diesem Teilbereich A45ʹ werden von der nicht dargestellten Steueranordnung 4 zeilenweise Elektronen entnommen. Ist der in der Fig. 3 rechte Rand des Teilbereiches A45ʹ erreicht, dann wird der Heizdraht mit der Bezeichnung n+4 wieder an die Heizspannungsquelle zu seiner Bestromung angeschaltet und der Elektronenstrom zur Anode unterbunden. Der Heizdraht mit der Bezeichnung n+6 wird jetzt auf das Potential von 0 Volt gelegt. Dadurch werden von diesem Heizdraht Elektronen von der Anode und der Gegenelektrode angezogen, deren Bahnen innerhalb der Linie L6 verlaufen. Dadurch verschiebt sich der Elektronen empfangende Bereich auf der Anode 5 in Fig. 3 nach rechts und er ist mit A56 bezeichnet. Aus seinem mittleren Teilbereich A56ʹ wählt jetzt die Steueranordnung für die jeweils darzustellenden Zeilen die Elektronen aus. Auf diese Weise wird die Stromentnahme aus der flächenhaften Kathode zyklisch weitergeschaltet, bis die letzten zum entsprechenden Bildrand gehörenden Heizdrähte erreicht sind. Danach fängt der gleiche Vorgang wieder bei den ersten Heizdrähten an.

In Fig. 4 ist eine Schaltungsanordnung dargestellt, mit der der vorstehend beschriebene Vorgang ausgeführt werden kann. In dieser Figur sind nur die sieben Heizdrähte mit der Bezeichnung n bis n+6 in einer Draufsicht dargestellt und die Anode und die Gegenelektrode der besseren übersicht wegen weggelassen worden. Die - in der Fig. 4 -linken Enden der Heizdrähte sind über je einen Schalter S_{Hn} bis S_{Hn+6} mit dem positiven Pol der Heizspannungsquelle U_{H} verbunden, die beispielsweise eine Spannung von 15 Volt abgibt. Die Heizspannungsquelle U_{H} ist mit ihrem negativen Pol mit dem positiven Pol der Spannungsquelle U verbunden, deren negativer Pol auf Nullpotential liegt. Die Spannungsquelle U gibt beispielsweise eine Spannung von 5 Volt ab. Die rechten Enden der Heizdrähte sind jeweils mit einem Umschalter S_{An} bis S_{An+6} verbunden, der in seiner einen Stellung eine Verbindung zum negativen Pol der Heizspannungsquelle U_{H} und zum positiven Pol der Spannungsquelle U und in seiner anderen Stellung einer Verbindung mit dem Nullpotential herstellt.

Um die in Fig. 3 dargestellten Verhältnisse zu erreichen, sind die Schalter S_{Hn} bis S_{Hn+3} und S_{Hn+6} geschlossen und die Umschalter S_{An} bis S_{An+3} und S_{An+6} in der Stellung, in der sie eine Verbindung zur Heizspannungsquelle U_{H} herstellen. Dies bedeutet, daß die Heizdrähte mit den Bezeichnungen n bis n+3 und n+6 bestromt werden und sich aufheizen. Die Schalter S_{Hn+4} und S_{Hn+5} sind geöffnet und die Umschalter S_{An+4} und S_{An+5} in der Stellung, in der sie die Heizdrähte mit der Bezeichnung n+4 und n+5 mit dem Nullpotential verbinden. Das bedeutet, daß von den Heizdrähten mit der Bezeichnung n+4 und n+5 Elektronen zur Anode und Gegenelektrode gezogen werden. Zum Weiterschalten der Emission der Elektronen wird der Schalter S_{Hn+4} geschlossen, der Schalter S_{Hn+6} geöffnet und die Umschalter S_{An+4} und S_{An+6} in ihre jeweils andere Stellung gebracht.

Um die Helligkeitsmodulation der einzelnen Bildpunkte in der jeweiligen Zeile zu erreichen, wird an die zugehörigen Segmente der Gegenelektrode 6 eine Spannung zwischen 5 Volt und minus 20 Volt angelegt. Da diese Steuerung der Helligkeit der Bildpunkte direkt auf die Emission der Heizdrähte einwirkt, ergibt sich ein dynamischer Betrieb der Emission der Heizdrähte. Gegenüber dem statischen Betrieb mit immer maximaler Emission gemäß dem Stand der Technik ist dies ein Zustand, der den mit Oxid beschichteten Heizdrähten angepaßt ist und in dem sie eine lange Lebensdauer zeigen.

In Fig. 5 ist in einer schematischen Darstellung ein Teil der flächenhaften Kathode, der Anode 5 und der Gegenelektrode 6 gezeigt. Die Heizdrähte 7 sind mit n bis n+6 bezeichnet. Es sei angenommen, daß die Heizdrähte mit der Bezeichnung n+2, n+3 und n+4 in einem Bereich 24 Elektronen zur gelochten Anode 5 senden. Diesem Bereich 24 seien die darzustellenden Zeilen 1 bis m zugeordnet, deren entsprechende Ströme mit J₁ bis Jₘ bezeichnet sind. Es ergibt sich dann in der Zeile 1 der Strom J₁, in der Zeile m-l der Strom Jₘ₋ₗ und in der Zeile m der Strom Jₘ, wobei l eine ganze Zahl ist.

Wenn der Abstand zwischen den Heizdrähten 7 und der Anode 5 im Bereich von wenigen Millimetern liegt, dann ist es möglich, daß der Strom Jₘ₋ₗ verschieden vom Stron J₁ ist, da die Zeile 1 in bezug auf die Heizdrähte eine andere Position hat als die Zeile m-l. Dies hat zur Folge, daß die Helligkeit der beiden Zeilen ebenfalls verschieden ist. Der zu messende Zeilenstrom ist in der Fig. 6 in Abhängigkeit von der Zeilenposition in einem Diagramm für dieses Beispiel aufgetragen. Der eingezeichnete Stromwert J̅ stellt den angestrebten Mittelwert des Stromes dar, der in jeder Zeile erreicht werden sollte.

Die in den einzelnen Zeilen unterschiedlichen Ströme stellen sich ein, wenn an der Gegenelektrode 6 eine konstante Spannung U_{G}(O) anliegt. In Fig. 7 ist in einem Diagramm der Spannung U_{G} über der Zeilenposition dieser Wert gestrichelt eingetragen. Ein Ausgleich der unterschiedlichen Helligkeit in den einzelnen Zeilen kann dadurch vorgenommen werden, daß die ohne eine Korrekturmaßnahme eingestellte konstante Spannung U_{G}(0) durch eine variable zeilenweise angepaßte Spannung U_{G} ersetzt wird. In Fig. 7 sind die entsprechenden Spannungswerte U_{G}(1), U_{G}(m-l) und U_{G}(m) für die Zeilen 1, m-l und m eingetragen. Durch diesen Spannungsverlauf gelingt es, aus der in Fig. 6 dargestellten unerwünschten Stromverteilung den für alle Zeilen konstanten Stromwert J̅ einzustellen.

Die oben beschriebene Korrekturmaßnahme kann durch das folgende Vorgehen und die in Fig. 8 dargestellte Schaltung erreicht werden.

Bei der zu korrigierenden Bildwiedergabevorrichtung wird ein Weißbild zeilenweise geschrieben. Für den vorgegebenen mittleren Strom J̅ innerhalb jeder Zeile wird die zugehörige Spannung U_{G} an der Gegenelektrode ermittelt und in einem Speicher 11 gespeichert. Beim Betrieb zur Darstellung eines Bildes wird aus diesem Speicher 11 der jeder Zeile entsprechende Spannungswert gelesen. Mit dem Zeilentakt wird für jede Zeile aus dem Speicher 11 der zugehörige Spannungswert U_{G} ausgewählt und im Mischer 12 zusammen mit dem Videosignal zu einem Steuersignal U_{G}ʹ verarbeitet. Im einfachsten Fall wird im Mischer 12 eine Addition durchgeführt. Mit dieser Methode lassen sich jedoch auch weitergehende Korrekturen erzielen. Es ist z.B. möglich, daß der Speicher nicht nur Werte für die verschiedenen Zeilen enthält, sondern auch die Abhängigkeit von der Bildpunktposition berücksichtigt. Damit ist für jeden Bildpunkt und seine Stromabhängigkeit eine spezielle Einstellung möglich. Diese Aufgabe kann beispielsweise ein Mikroprozessor übernehmen.

## Patentansprüche

1. Flache, unter Vakuum verschlossene Bildwiedergabevorrichtung mit einer leuchtstoffbeschichteten Frontplatte aus Glas und einer Wanne als Rückseite, in der vor einer Gegenelektrode eine Kathode aus einer periodischen Anordnung von oxidbeschichteten Heizdrähten angeordnet und eine Steueranordnung zwischen der Kathode und der Frontplatte vorhanden ist,
**dadurch gekennzeichnet,**
- daß zwischen den Heizdrähten (7) und der Steueranordnung (4) eine gelochte Anode (5) vorhanden ist, die Steueranordnung (4) aus zwei Elektrodenebenen besteht und die Gegenelektrode (6) senkrecht zur Längsausdehnung der oxidbeschichteten Heizdrähte (7) verlaufende Segmente aufweist,
- daß die Heizdrähte (7) parallel zu den anzuzeigenden Zeilen auf der Frontplatte angeordnet sind,
- daß jeder Heizdraht (7) an seinem einen Ende mit einem Schalter (S_{H}) und an seinem anderen Ende mit einem Umschalter (S_{A}) verbunden ist, und
- daß eine Spannungsquelle vorhanden ist, die zur Erreichung einer gleichmäßigen Helligkeit über die gesamte Bildschirmfläche die Gegenelektrode (6) in Abhängigkeit von der jeweils geschriebenen Zeile mit einem für diese Zeile spezifischen Potential beaufschlagt.

2. Flache Bildwiedergabevorrichtung nach Anspruch 1,
**dadurch gekennzeichnet,**
- daß der Abstand zwischen der Anode (5) und den Heizdrähten (7) ein- bis zehnmal so groß wie der Abstand zwischen der Gegenelektrode (6) und den Heizdrähten (7) ist,

3. Verfahren zum Betreiben einer flachen Bildwiedergabevorrichtung nach Anspruch 1 und 2,
**dadurch gekennzeichnet,**
- daß an der Anode (5) eine positive Spannung von 10 bis 20 Volt anliegt,
- daß an den Segmenten der Gegenelektrode (6) unterschiedliche negative und positive Spannungen von etwa 5 Volt im Mittel anliegen, wobei im Falle des Anliegens eines positiven Potentials an dem jeweiligen Segment dieses Potential in Abhängigkeit von der jeweiligen Zeile eine Korrektur zur Erzielung einer gleichmäßigen Helligkeit aller Zeilen erfährt, und
- daß fortschreitend mit der anzuzeigenden Zeile jeweils nur aus den zugehörigen Heizdrähten (7) ein Elektronenstrom entnommen wird.

4. Verfahren nach Anspruch 3,
**dadurch gekennzeichnet,**
daß die Heizdrähte (7) während ihrer Heizung auf einem gegenüber der Gegenelektrode (6) positiven Potential und während der Entnahme des Elektronenstroms auf Nullpotential liegen.

5. Verfahren nach Anspruch 4,
**dadurch gekennzeichnet,**
daß jeweils aus zwei benachbarten Heizdrähten (7) der Elektronenstrom entnommen wird.

6. Verfahren nach Anspruch 4,
**dadurch gekennzeichnet,**
daß die einen Enden der Heizdrähte (7), die mit dem Schalter (S_{H}) verbunden sind, nur im Betriebszustand der Aufheizung der Heizdrähte (7) mit dem positiven Pohl einer Heizungsquelle (U_{H}) und die anderen Enden der Heizdrähte (7), die mit dem Schalter (S_{A}) verbunden sind, im Betriebszustand der Aufheizung der Heizdrähte (7) mit dem negativen Pohl der Heizspannungsquelle (U_{H}) und im Betriebszustand der Elektronenemission der Heizdrähte (7) mit dem Nullpotential verbunden sind, wobei die Spannungsquelle (U_{H}) mit ihrem negativen Pohl mit dem positiven Pohl einer Spannungsquelle (U) verbunden ist, deren anderer Pohl auf Nullpotential liegt.

7. Verfahren nach Anspruch 3,
**dadurch gekennzeichnet,**
daß an den Segmenten der Gegenelektrode (6) je nach Helligkeit des betreffenden Bildpunktes in der angezeigten Zeile die Spannung von -15 bis 15 Volt angelegt wird,

8. Verfahren nach Anspruch 7,
**dadurch gekennzeichnet,**
daß zu Korrekturen des zeilenweisen Helligkeitsverlauf die Segmente der Gegenelektrode (6) mit zusätzlichen Korrekturspannungen beaufschlagt werden.

9. Verfahren nach Anspruch 8,
**dadurch gekennzeichnet,**
daß die Korrekturspannungen in den Segmenten -5 bis 10 Volt betragen.

10. Verfahren nach Anspruch 8, dadurch gekennzeichnet, daß die Werte der Korrekturspannungen aus einem Speicher (11) entnommen und zusammen mit den Videosignalen angelegt werden.

11. Verfahren nach Anspruch 10,
**dadurch gekennzeichnet,**
daß die Korrektur zeilen- und bildpunktweise geschieht.

## Claims

1. A flat picture reproduction device that has been closed under vacuum, with a phosphor-coated front plate and a trough as its rear side, and which contains a cathode consisting of a periodic array of oxide-coated resistance wires in front of a backplate electrode and a control system between the cathode and the front plate,
**characterized in that**
- between the resistance wires (7) and the control system (4) there is provided a perforated anode (5), that the backplate electrode (6) consists of electrode planes and that the backplate electrode comprises segments running parallel to the longitudinal direction of the oxide-coated resistance wires (7),
- the resistance wires (7) are arranged parallel to the lines to be displayed,
- each resistance wire (7) is connected at one of its ends to a switch (S_{H}) and at its other end to a two-way switch (S_{A}), and
- there is present a voltage source that, in order to obtain a uniform brightness over the entire area of the screen, applies to the backplate electrode (6) a potential that depends on the line that is being written and is specific for that particular line.

2. A flat picture reproduction device in accordance with Claim 1, **characterized in that**
the distance between the anode (5) and the resistance wires (7) is one to ten times as great as the distance between the backplate electrode (6) and the resistance wires (7).

3. A method of operating a flat picture reproduction device in accordance with either Claim 1 or Claim 2,
**characterized in that**
- a positive voltage of 10 to 20 Volt is applied to the anode (5),
- that different negative and positive voltages of about 5 Volt on average are applied to the segments of the backplate electrode and that whenever the potential applied to a particular segment is positive, the said potential is subjected to a correction depending on the line to be displayed in order to obtain a uniform brightness of all the lines, and
- that for each line to be displayed, electron current is drawn only from the particular resistance wires (7) associated with that line.

4. A method in accordance with Claim 3,
**characterized in that**
the resistance wires (7) are maintained at a positive potential as compared with the backplate electrode (6) while they are being heated and at zero potential while electron current is being drawn from them.

5. A method in accordance with Claim 4,
**characterized in that**
the electron current is always drawn from two adjacent resistance wires (7).

6. A method in accordance with Claim 4,
**characterized in that**
the ends of the resistance wires (7) that are attached to the switches (S_{H}) are connected to the positive pole of a heating source (U_{H}) only during the operating state when the said resistance wires (7) are being heated, while the ends of the resistance wires (7) that are attached to the switches (S_{A}) are connected to the negative pole of the heating-voltage source (U_{H}) during the operating state when the resistance wires (7) are being heated and to the zero potential during the operating state when the resistance wires (7) emit electrons, where the voltage source (U_{H}) has its negative pole connected to the positive pole of a voltage source (U) that has its other pole maintained at zero potential.

7. A method in accordance with Claim 3,
**characterized in that,**
depending on the brightness of the particular picture point in the line that is being displayed, a voltage in the range between -15 and +15 Volt is applied to the segments of the backplate electrode.

8. A method in accordance with Claim 7,
**characterized in that**
additional correction voltages are applied to the segments of the backplate electrode (6) for the purpose of correcting the line-by-line brightness pattern.

9. A method in accordance with Claim 8,
**characterized in that**
the correction voltages in the segments amount to between -5 and +10 Volt.

10. A method in accordance with Claim 8,
**characterized in that**
the values of the correction voltage are taken from a store (11) and are applied together with the video signals.

11. A method in accordance with Claim 10,
**characterized in that**
the correction is performed line-by-line and point-by-point.

## Revendications

1. Dispositif de reproduction d'images, plat, fermé sous vide, avec une plaque frontale en verre revêtue d'une substance fluorescente et une cuve à l'arrière dans laquelle est disposée devant une plaque signal une cathode avec une disposition périodique de filaments de chauffage couverts d'oxyde et un montage de commutation entre la cathode et la plaque frontale,
**caractérisé en ce que**
- une anode perforée (5) est logée entre les filaments de chauffage (7) et le montage de commutation (4), cette dernière comprenant deux plans d'électrons et que la plaque signal (6) présente des segments verticaux à l'étendue longitudinale des filaments de chauffage couverts d'oxyde (7),
- les filaments de chauffage (7) sont parallèles aux lignes à afficher sur la plaque frontale,
- chaque filament de chauffage (7) est muni à l'une de ses extrémités d'un interrupteur (S_{H}) et à l'autre d'un commutateur (S_{A}), et
- qu'on dispose d'une source de tension qui applique sur la plaque signal (6) un potentiel en fonction de la ligne enregistrée et spécifique à cette ligne et ce pour obtenir une luminosité homogène par dessus tout l'écran.

2. Dispositif de reproduction d'images plat selon la revendication 1,
**caractérisé en ce que**
- l'écart entre l'anode (5) et les filaments de chauffage (7) est de une à dix fois plus grand que l'écart entre la plaque signal (6) et les filaments de chauffage (7),

3. Procédé pour l'exploitation d'un dispositif de reproduction d'images plat selon les revendications 1 et 2,
**caractérisé en ce que**
- une tension positive de 10 à 20 Volts est appliquée sur l'anode (5),
- différentes tensions négatives et positives d'une moyenne d'env. 5 Volts sont appliquées sur les segments de la plaque signal, le potentiel, au cas où il est positif sur le segment en question, étant corrigé en fonction de la ligne pour obtenir une luminosité homogène de toutes les lignes, et
- qu'un courant d'électron n'est prélevé que des filaments de chauffage (7) associés progressivement à la ligne à enregistrer.

4. Procédé selon la revendication 3,
**caractérisé en ce que**
les filaments de chauffage (7) se trouvent pendant l'échauffement sur un potentiel positif par rapport à la plaque signal et sur un potentiel zéro pendant le prélèvement du courant d'électron.

5. Procédé selon la revendication 4,
**caractérisé en ce que**
le courant d'électron est prélevé à chaque fois de deux filaments de chauffage (7) contigus.

6. Procédé selon la revendication 4,
**caractérisé en ce que**
les extrémités des filaments (7) relieés à l'interrupteur (S_{H}) ne sont sur le pôle positif d'une source de chauffage (U_{H}) que si le chauffage des filaments (7) est en état de fonctionnement et les autres extrémités, reliées à l'interrupteur (S_{A}) se tournant sur le pôle négatif de la source de tension de chauffage (U_{H}) et sur le potentiel zéro si l'émission d'électrons des filaments de chauffage (7) est en état de fonctionnement, la source de tension (U_{H}) étant reliée avec son pôle négatif avec le pôle positif d'une source de tension (U), dont l'autre pôle se trouve sur le potentiel zéro.

7. Procédé selon la revendication 3,
**caractérisé en ce que**
une tension de -15 à 15 Volts est appliquée sur les segments de la plaque signal (6) en fonction de la luminosité du point d'image correspondant dans la ligne affichée.

8. Procédé selon la revendication 7,
**caractérisé en ce que**
pour les corrections des écarts de luminosité entre les lignes, des tensions de correction additionnelles sont appliquées aux segments de la plaque signal (6).

9. Procédé selon la revendication 8,
**caractérisé en ce que**
les tensions de correction dans les segments sont de -5 à 10 Volts.

10. Procédé selon la revendication 8,
**caractérisé en ce que**
les valeurs des tensions de correction sont prélevées d'une mémoire (11) et appliquées avec les signaux vidéo.

11. Procédé selon la revendication 10,
**caractérisé en ce que**
la correction se fait ligne par ligne et point par point d'image.
